# EUROPÄISCHE PATENTSCHRIFT

(11) **EP 2 451 593 B1**
(45) Veröffentlichungstag und Bekanntmachung des Hinweises auf die Patenterteilung: **16.04.2014**
(21) Anmeldenummer: 10739502.2
(22) Anmeldetag: 06.07.2010
(51) Int. Cl.: B21B 13/14

(54) **CLUSTERARMANORDNUNG FÜR DIE ZWISCHENWALZENSÄTZE VON 18 HS WALZGERÜSTEN**
CLUSTER ARM ARRANGEMENT FOR THE INTERMEDIATE ROLL SETS OF 18 HS ROLL STANDS
ENSEMBLE BRAS MULTI-CYLINDRES POUR LES SÉRIES DE CYLINDRES INTERMÉDIAIRES DE CAGES DE LAMINOIR À 18 CYLINDRES À DÉCALAGE HORIZONTAL (HS)

(30) Priorität: 07.07.2009 DE 102009032200; 28.12.2009 DE 102009060640
(43) Veröffentlichungstag der Anmeldung: 16.05.2012
(73) Patentinhaber: SMS Siemag Aktiengesellschaft, 40237 Düsseldorf (DE)
(72) Erfinder: SCHUNN, Konrad, 41352 Korschenbroich (DE); ZWINGMANN, Lothar, 42781 Haan (DE); PULST, Holger, 40822 Mettmann (DE); WURM, Arnulf, 57462 Olpe (DE); HOLZ, Rüdiger, 57290 Neunkirchen (DE)
(74) Vertreter: Klüppel, Walter
(86) Internationale Anmeldenummer: PCT/EP2010/004062
(87) Internationale Veröffentlichungsnummer: WO 2011/003561

(56) Entgegenhaltungen:
- EP-A1- 1 721 685
- DE-A1- 3 325 493
- GB-A- 2 023 475

## Beschreibung

Die Erfindung betrifft eine Clusterarmanordnung für die Zwischenwalzensätze von 18 HS Walzgerüsten, wobei zwischen dem bedienungsseitigen Einbaustück und dem antriebsseitigen Einbaustück seitlich der Zwischenwalze schwenkbare Clusterarme angeordnet sind, in denen die seitlichen Stützrollen zur Abstützung der Arbeitswalzen im Gerüst integriert sind.

Bei der Kassettenbauweise der Zwischenwalzensätze für 18 HS Walzgerüsten sind zwischen dem bedienungsseitigen Einbaustück und dem antriebsseitigen Einbaustücke seitlich der Zwischenwalze (Ein- und Auslaufseite) schwenkbare Clusterarme angeordnet, in denen die seitlichen Stützrollen zur Abstützung der schlanken Arbeitswalzen im Gerüst integriert sind.

Der Zweck der in den Clusterarmen integrierten Stützrollen ist, die Durchbiegung der Arbeitswalze zu verhindern, sowie den Horizontalversatz (HS) der Arbeitswalze zur Zwischenwalze mit Hilfe der dahinter angeordneten Stützbrückenverstellung zu realisieren.

Beim Walzenwechsel, wenn bei Stützbrückenverstellung in zurückgezogener Stellung die Clusterarme "frei sind", müssen die Clusterarme in eine definierte Position gebracht werden und mittig zum Gerüst stehen und somit die Arbeitswalzen auf Mitte Gerüst positionieren.

In bekannten Konstruktionen ist die Schwenkachse, die fest mit dem Clusterarm verbunden ist, komplett durch die Einbaustücke bis an deren Außenseite geführt und mit Halteklötzen festgehalten, so dass sich die Achse in den Einbaustücken drehen kann. Das Rückholen der Clusterarme in die definierte "Mittenposition" wird realisiert indem über Federpakete die durch das Einbaustück ragende Schwenkachse des Clusterarms, der Clusterarm in die gewünschte Position gedrückt wird. Diese Anordnung erfordert beim Zusammenbau und bei der Wartung des Zwischenwalzensatzes mit den Clusterarmen erhöhten Aufwand, da das Entfernen der Halteklötze und der Federpakete bei jeder Demontage und die Wiedermontage der Halteklötze und Federpakete, sowie der Einstellung der Federpakete zum Einrichten der mittigen Position der Clusterarme in der Walzenwerkstatt erforderlich ist.

Zusätzlich sind zum Ausbau des Clusterarms die beiden Einbaustücke komplett auseinanderzufahren bis die lange Schwenkachse frei ist.

So sind aus den Druckschriften GB 2 023 475 A, EP 1 721 685 A1 und der DE 33 25 493 A1 Walzgerüste bekannt, bei denen die Stützwalzen in Stützbalken angeordnet sind, welche wiederum über Gelenkarme mittels einer Drehgelenkanordnung drehbar mit den Einbaustücken verbunden sind.

Aufgabe der Erfindung ist es, eine Clusterarmanordnung zu schaffen, die die Montage- und Wartungsarbeiten wesentlich vereinfacht.

Gelöst wird diese Aufgabe erfindungsgemäß mit einer Clusterarmanordnung für die Zwischenwalzensätze von 18 HS Walzgerüsten, wobei zwischen dem bedienungsseitigen Einbaustück und dem antriebsseitigen Einbaustück seitlich der Zwischenwalze schwenkbare Clusterarme angeordnet sind, in denen die seitlichen Stützrollen zur Abstützung der Arbeitswalzen im Gerüst integriert sind, die dadurch gekennzeichnet ist, dass zwischen dem Einbaustück und dem Clusterarm ein mit dem Clusterarm fest verbundener Schwenkbolzen angeordnet ist, um dessen Achse der Clusterarm schwenkbar ist und
dass eine Arretierung für den Clusterarm sowie ein Anschlag mit Rückholfeder als kompakte Einheit im Bereich zwischen Clusterarm und Einbaustück auf den Schwenkbolzen wirkend angeordnet ist.

Im Einzelnen ist dabei vorgesehen, dass der mit dem Clusterarm fest verbundenen Schwenkbolzen mit einer als Arretierung dienenden Verriegelungslasche zusammenwirkt, die so ausgebildet ist, dass wenn die am Einbaustück befestigte schwenkbare Verriegelungslasche eingeschwenkt ist, der Clusterarm in Bezug auf das Einbaustück axial arretiert ist, aber dennoch schwenkbar bleibt.

Die schwenkbare Verriegelungslasche ist im geschlossenen Zustand mit einer Fixierschraube fixierbar.

Nach dem Lösen der Fixierschraube ist die schwenkbare Verriegelungslasche aufschwenkbar, wobei der Clusterarm frei gegeben wird, so dass das Einbaustück axial ausfahrbar ist.

Weiterhin ist vorgesehen, dass am äußeren Kranz des Schwenkbolzens ein Anschlagstück befestigt ist, das mit dem Clusterarm mit schwenkt, wobei die Schwenkbewegung des Clusterarms nach außen durch die Verriegelungslasche begrenzt ist, an die sich das Anschlagstück in dem Fall abstützt.

Nach einer weiteren Ausgestaltung ist die Schwenkbewegung des Clusterarms nach innen wird durch eine Rückholfeder aufnehmbar ist, wobei, wenn von Außen keine Kräfte auf den Clusterarm wirken, die Rückholfeder den Clusterarm zurück, drücken, bis das Anschlagstück an der Verriegelungslasche anliegt.

Bei dem neuen Konzept werden die Arretierung der Clusterarme sowie der Anschlag mit Rückholfeder als kompakte Einheit im Bereich zwischen Clusterarm und Einbaustück angeordnet, und zwar jeweils an beiden Enden.

Dabei werden statt der langen Schwenkachse des Clusterarms zwei Schwenkbolzen am Clusterarm fest angebracht. Das vereinfacht die Montage- und Wartungsarbeiten, denn zum Ausbau der Clusterarme müssen die Einbaustücke nur noch mit einem kurzen Hub auseinander gefahren werden.

Der mit dem Clusterarm fest verbundene Schwenkbolzen ist so ausgeführt, dass wenn eine am Einbaustück befestigte schwenkbare Verriegelungslasche eingeschwenkt wird, der Clusterarm mit dem Einbaustück axial arretiert ist, aber dennoch schwenkbar bleibt.

Die Erfindung soll nachfolgend mit Bezug auf die Zeichnungen erläutert werden.

Dabei zeigt:
- Fig. 1: die Darstellung der Arretierung des Clusterarms mit dem Einbaustück und
- Fig. 2: die Darstellung der Arretierung und Anschlag mit Rückholfeder.

Zwischen dem Einbaustück 1 und dem Clusterarm 2 ist der Schwenkbolzen 3 angeordnet, um dessen Achse der Clusterarm 2 schwenken kann.

Der mit dem Clusterarm 2 fest verbundene Schwenkbolzen 3 ist so ausgeführt, dass wenn eine am Einbaustück 1 befestigte schwenkbare Verriegelungslasche 4 eingeschwenkt wird, der Clusterarm 2 mit dem Einbaustück 1 axial arretiert ist, aber dennoch schwenkbar bleibt.

Die schwenkbare Verriegelungslasche 4 wird im geschlossenen Zustand mit einer Fixierschraube 5 fixiert.

Nach dem Lösen der Fixierschraube 5 kann die schwenkbare Verriegelungslasche 4 aufgeschwenkt werden, und gibt den Clusterarm 2 frei, so dass das Einbaustück 1 axial ausgefahren werden kann.

Am äußeren Kranz des Schwenkbolzens 3 ist ein Anschlagstück 6 befestigt, das mit dem Clusterarm 2 mitschwenkt. Die Schwenkbewegung des Clusterarms 2 nach außen wird durch die Verriegelungslasche 4 begrenzt, an die sich das Anschlagstück 6 in dem Fall abstützt. Diese Position ist die, die der Clusterarm 2 bei Walzenwechsel einnehmen muß.

Die Schwenkbewegung des Clusterarms 2 nach innen wird durch eine Rückholfeder 7 aufgenommen. Wenn von Außen keine Kräfte auf den Clusterarm 2 wirken, drückt die Rückholfeder 7 den Clusterarm 2 zurück, bis das Anschlagstück 6 an der Verriegelungslasche 4 anliegt.

## Patentansprüche

1. Clusterarmanordnung für die Zwischenwalzensätze von 18 HS Walzgerüsten, wobei zwischen dem bedienungsseitigen Einbaustück und dem antriebsseitigen Einbaustück seitlich der Zwischenwalze schwenkbare Clusterarme angeordnet sind, in denen die seitlichen Stützrollen zur Abstützung der Arbeitswalzen im Gerüst integriert sind,
**gekennzeichnet durch**,
einen Schwenkbolzen (3), der zwischen dem Einbaustück (1) und dem Clusterarm (2) angeordnet ist, wobei der Schwenkbolzen (3) fest mit dem Clusterarm (2) verbunden ist und der Clusterarm (2) um die Achse des Schwenkbolzens (3) schwenkbar ist, und
eine am Einbaustück (1) befestigte schwenkbare Verriegelungslasche (4) als Arretierung für den Clusterarm (2), und
ein Anschlagstück (6) mit Rückholfeder (7), das als kompakte Einheit im Bereich zwischen Clusterarm (2) und Einbaustück (1) zur Begrenzung der Schwenkbewegung des Clusterarms (2) angeordnet sind, wobei das Anschlagstück (6) am äußeren Kranz des Schwenkbolzen (3) befestigt ist und sich das Anschlagstück (6) zur Begrenzung der Schwenkbewegung des Clusterarms (2) nach außen gegen die Verriegelungslasche (4) abstützt.

2. Clusterarmanordnung nach Anspruch 1,
**dadurch gekennzeichnet,**
**dass** der mit dem Clusterarm (2) fest verbundenen Schwenkbolzen (3) mit der als Arretierung dienenden Verriegelungslasche (4) zusammenwirkt, die so ausgebildet ist, dass wenn die am Einbaustück (1) befestigte schwenkbare Verriegelungslasche (4) eingeschwenkt ist, der Clusterarm (2) in Bezug auf das Einbaustück (1) axial arretiert ist, aber dennoch schwenkbar bleibt.

3. Clusterarmanordnung nach Anspruch 2,
**dadurch gekennzeichnet,**
**dass** die schwenkbare Verriegelungslasche (4) im geschlossenen Zustand mit einer Fixierschraube (5) fixierbar ist.

4. Clusterarmanordnung nach einem der vorstehenden Ansprüche,
**dadurch gekennzeichnet,**
**dass** nach dem Lösen der Fixierschraube (5) die schwenkbare Verriegelungslasche (4) aufschwenkbar ist, wobei der Clusterarm (2) frei gegeben wird, so dass das Einbaustück (1) axial ausfahrbar ist.

5. Clusterarmanordnung nach einem der vorstehenden Ansprüche,
**dadurch gekennzeichnet,**
**dass** die Schwenkbewegung des Clusterarms (2) nach innen wird durch eine Rückholfeder (7) aufnehmbar ist, wobei, wenn von Außen keine Kräfte auf den Clusterarm (2) wirken, die Rückholfeder (7) den Clusterarm (2) zurück, drücken, bis das Anschlagstück (6) an der Verriegelungslasche (4) anliegt.

## Claims

1. Cluster arm arrangement for the intermediate roll sets of 18 HS roll stands, wherein arranged between the chock at the operating side and the chock at the drive side are cluster arms which are pivotable laterally of the intermediate roll and in which the lateral backing rolls for support of the working rolls in the stand are integrated, **characterised by** a pivot pin (3), which is arranged between the chock (1) and the cluster arm (2), wherein the pivot pin (3) is fixedly connected with the cluster arm and the cluster arm (2) is pivotable about the axis of the pivot pin (3), and a locking bar (4), which is pivotably attached to the chock (1), as locking means for the cluster arm (2), and an abutment member (6) with a restoring spring (7), which are arranged as a compact unit in the region between the cluster arm (2) and chock (1) for limiting the pivot movement of the cluster arm (2), wherein the abutment member (6) is fastened to the outer collar of the pivot pin (3) and the abutment member (6) is, for limitation of the pivot movement of the cluster arm (2), supported in outward direction against the locking bar (4).

2. Cluster arm arrangement according to claim 1, **characterised in that** the pivot pin (3) fixedly connected with the cluster arm (2) co-operates with the locking bar (4), which serves as locking means and which is so constructed that when the locking bar (4) pivotably fastened to the chock (1) is pivoted in the cluster arm (2) is axially locked with respect to the chock (1), but nevertheless remains pivotable.

3. Cluster arm arrangement according to claim 2, **characterised in that** the pivotable locking bar (4) is fixable in the closed state by a fixing screw (5).

4. Cluster arm arrangement according to any one of the preceding claims, **characterised in that** after release of the fixing screw (5) the pivotable locking bar (4) can be pivoted out, whereby the cluster arm (2) is freed so that the chock (1) can be moved out axially.

5. Cluster arm arrangement according to any one of the preceding claims, **characterised in that** the pivot movement of the cluster arm (2) in inward direction is absorbed by a restoring spring (7), wherein if no forces act from the outside on the cluster arm (2) the restoring spring (7) presses the cluster arm (2) back until the abutment member (6) bears against the locking bar (4).

## Revendications

1. Agencement de bras en forme de grappe pour la batterie de cylindres intermédiaires de cages de laminoirs de 18 cylindres HS, par lequel, entre l'empoise de cylindre côté fonctionnement et l'empoise de cylindre côté entraînement, sont disposés, latéralement par rapport aux cylindres intermédiaires, des bras pivotants en forme de grappes, dans lesquels sont intégrés les galets de supports latéraux pour supporter les cylindres de travail dans la cage, **caractérisé par** un boulon d'articulation (3) qui est disposé entre l'empoise de cylindre (1) et le bras en forme de grappe (2), par lequel le boulon d'articulation (3) est relié à demeure au bras en forme de grappe (2) et le bras en forme de grappe (2) est à même de pivoter autour de l'axe du boulon d'articulation (3), et par une bride pivotante de verrouillage (4) fixée à l'empoise de cylindre (1), à titre de blocage pour le bras en forme de grappe (2), et par un élément faisant office de butée (6) comprenant un ressort de rappel (7), qui sont disposés sous la forme d'une unité compacte dans la zone située entre le bras en forme de grappe (2) et l'empoise de cylindre (1) pour limiter le mouvement de pivotement du bras en forme de grappe (2), l'élément (6) faisant office de butée étant fixé à la couronne externe du boulon d'articulation (3) et l'élément (6) faisant office de butée s'appuyant contre la bride de verrouillage (4) pour limiter le mouvement de pivotement du bras en forme de grappe (2) vers l'extérieur.

2. Agencement de bras en forme de grappe selon la revendication 1, **caractérisé en ce que** le boulon d'articulation (3) relié à demeure au bras en forme de grappe (2) coopère avec la bride de verrouillage (4) faisant office de blocage, qui est réalisée de telle sorte que, lorsque la bride de verrouillage pivotante (4) fixée à l'empoise de cylindre (1) est fermée par pivotement, le bras en forme de grappe (2) est bloqué en direction axiale par rapport à l'empoise de cylindre (1), mais garde sa capacité de pivotement.

3. Agencement de bras en forme de grappe selon la revendication 2, **caractérisé en ce que** la bride de verrouillage pivotante (4) peut être fixée, à l'état fermé, avec une vis de réglage (5).

4. Agencement de bras en forme de grappe selon l'une quelconque des revendications précédentes, **caractérisé en ce que**, après le desserrage de la vis de réglage (5), la bride de verrouillage pivotante (4) peut s'ouvrir par pivotement, en libérant ainsi le bras en forme de grappe (2), si bien que l'empoise de cylindre (1) peut sortir en direction axiale.

5. Agencement de bras en forme de grappe selon l'une quelconque des revendications précédentes, **caractérisé en ce que** le mouvement de pivotement du bras en forme de grappe (2) vers l'intérieur peut être absorbé par un ressort de rappel (7), et à ce moment, lorsque depuis l'extérieur aucune force ne s'exerce sur le bras en forme de grappe (2), le ressort de rappel (7) repousse le bras en forme de grappe (2) jusqu'à ce que l'élément (6) faisant office de butée vienne se disposer contre la bride de verrouillage (4).
